# EUROPÄISCHE PATENTSCHRIFT

(11) **EP 1 049 842 B1**
(45) Veröffentlichungstag und Bekanntmachung des Hinweises auf die Patenterteilung: **27.03.2002**
(21) Anmeldenummer: 98963550.3
(22) Anmeldetag: 10.12.1998
(51) Int. Cl.: E05B 13/00, E05C 9/02

(54) **SCHALTSCHRANKVERSCHLUSS**
SWITCHGEAR CABINET CLOSING DEVICE
SYSTEME DE FERMETURE D'ARMOIRE DE DISTRIBUTION

(30) Priorität: 19.01.1998 DE 19801719
(43) Veröffentlichungstag der Anmeldung: 08.11.2000
(73) Patentinhaber: Rittal-Werk Rudolf Loh GmbH & Co. KG, 35745 Herborn (DE)
(72) Erfinder: MÜNCH, Udo, D-35764 Sinn (DE); REUTER, Wolfgang, D-57299 Burbach (DE)
(74) Vertreter: Fleck, Hermann-Josef, Dr.-Ing.
(86) Internationale Anmeldenummer: EP9808032
(87) Internationale Veröffentlichungsnummer: WO9936649

(56) Entgegenhaltungen:
- WO-A-94/15050
- WO-A-95/29314
- DE-A- 4 210 588
- DE-U- 29 606 992
- GB-A- 2 271 606
- US-A- 2 664 737
- US-A- 3 745 796
- US-A- 5 046 340
- US-A- 5 481 889

## Beschreibung

Die Erfindung betrifft einen Schaltschrankverschluß zur Verriegelung einer Schranktür an einem Schaltschrank, mit einem Griff, an den über einen Stellmechanismus ein Schließmechanismus angekoppelt ist, wobei der Griff an einem an der Außenseite der Schranktür angebrachten Gehäuse gehalten ist, wobei der Griff in seiner Sperrstellung mittels einer Schließeinrichtung gesichert ist, wobei dass das Gehäuse ein Grundgehäuse zur verschwenkbaren Lagerung des Griffes und ein mit diesem verbindbares Ansatzgehäuse aufweist, und wobei das Ansatzgehäuse ein Schloß der Schließeinrichtung aufnimmt.

Ein derartiger Schaltschrankverschluß ist aus der WO-A-9529314 bekannt. Hierbei ist ein Schaltschrankverschluß an einem Schaltschrank verwendet, in den sich wahlweise unterschiedliche Schloßtypen einbauen lasen. Der Schaltschrankverschluß weist ein Ansatzgehäuse auf, in das die unterschiedlichen Schlösser unter Zuhilfenahme von Adaptermitteln einbaubar sind. Dieser bekannte Schaltschrankverschluß bedingt relativ große Außenabmessungen.

Ein solches Schloß ist aus der US 5,481,889 bekannt. Hierbei ist das an der Schranktür gehaltene Gehäuse so ausgeformt, daß es zugleich den Griff bildet. Es besitzt eine Aufnahme in der ein Zylinderschloß auswechselbar untergebracht ist. Das Gehäuse kann an einem als Ritzelwelle ausgebildetem Stellmechanismus befestigt werden. Die Ritzelwelle ist durch die Schranktür hindurchgeführt und auf der Schranktür Rückseite an einem Schließmechanismus angekoppelt.

Solche Benutzer die mehrere Schaltschränke einsetzen, fordern zunehmend, daß sämtliche Schaltschrankverschlüsse mit einem einzigen Schlüssel öffenbar sein müssen. Insbesondere setzen große Firmen hierzu Spezialschlüssel ein.

Es ist Aufgabe der Erfindung, einen Schaltschrankverschluß der eingangs erwähnten Art bereitzustellen, der auf einfache Weise eine Umrüstung auf unterschiedliche Schließsysteme ermöglicht.

Diese Aufgabe wird dadurch gelöst, dass das Grundgehäuse zusammen mit dem Ansatzgehäuse eine Griffmulde bildet, in der in seiner Sperrstellung der Griff untergebracht ist.

Bevorzugterweise ist es vorgesehen, daß das Schloß auswechselbar in dem Ansatzgehäuse aufgenommen ist, so daß dieses für eine Gruppe von Schlössern genutzt werden kann.

Eine bevorzugte Ausgestaltungsvariante der Erfindung sieht vor, daß das Schloß in einem Adapterteil gehalten ist, das mit dem Ansatzgehäuse verbindbar ist, und daß das Adapterteil eine genormte mechanische Schnittstelle aufweist, in die unterschiedliche Konfigurationen von Schlössern einsetzbar sind. Mit dem Adapterteil läßt sich somit das Ansatzgehäuse auf geometrisch unterschiedlich ausgestaltete Schlösser anpassen. Eine mögliche Erfindungsvariante ist dadurch gekennzeichnet, daß das Schloß einen Umsetzer trägt, der die Stellbewegung des Schlosses in ein linear verschiebbares Übertragungsteil umsetzt, welches einen Riegel zur Verriegelung des Griffes betätigt. In der geschlossenen Stellung fixiert der Riegel den Griff an dem Grund- bzw. Ansatzgehäuse.

In dem Ansatzgehäuse können beliebige Schlösser, beispielsweise ein Zylinderschloß oder ein Druckknopfschloß gehalten werden.

Gemäß einer Erfindungsausgestaltung kann es vorgesehen sein, daß der Griff schwenkbar ist in eine Richtung senkrecht zu der durch die Schranktür gebildeten Ebene und in der eingeschwenkten Stellung mittels des Schlosses in Schwenkrichtung blockiert ist um ein unbefugtes Öffnen zu verhindern. Weiterhin kann der Griff auch noch quer zur Schwenkrichtung an dem Grundgehäuse formschlüssig gehalten sein, damit dieser nicht gewaltsam seitlich aus der Griffmulde heraus bewegt werden kann.

Die Erfindung wird im folgenden anhand eines in den Zeichnungen dargestellten Ausführungsbeispieles näher erläutert. Es zeigen:
- Fig. 1: in perspektivischer Seitendarstellung einen Schubstangenverschluß mit eingeschwenktem Griff,
- Fig. 2: den Schubstangenverschluß gemäß Fig. 1 mit teilweise ausgeschwenktem Griff,
- Fig. 3: den Schubstangenverschluß gemäß Fig. 1 und 2 mit vollständig ausgeschwenktem Griff,
- Fig. 4: den Schubstangenverschluß gemäß den Fig. 1 bis 3 mit ausgeschwenktem Griff in Seitendarstellung und im Schnitt, und
- Fig. 5: die Teile eines Bausatzes zur Veränderung des Schubstangenverschlusses gemäß den Fig. 1 bis 4.

In der Fig. 1 ist ein als Schubstangenverschluß ausgebildeter Schaltschrankverschluß gezeigt, der ein Gehäuse 10 mit einer Griffmulde 10.4 aufweist. Das Gehäuse 10 ist zweiteilig aus einem Grundgehäuse 10.1 und einem Ansatzgehäuse 10.2 gebildet. Bei angebautem Ansatzgehäuse 10.2 bilden das Grundgehäuse 10.1 und das Ansatzgehäuse 10.2 gemeinsam die Griffmulde 10.4. In der Griffmulde 10.4 ist ein Griff 20 untergebracht. Die Fig. 1 läßt erkennen, daß der Griff 20 in seinem eingeschwenkten Zustand oberflächenbündig in dem Gehäuse 10 aufgenommen ist. Das Ansatzgehäuse 10.2 nimmt ein Schloß 10.3 auf.

In der Fig. 2 ist der Schubstangenverschluß gemäß Fig. 1 gezeigt, wobei jedoch der Griff 10 teilweise aus der Griffmulde 10.4 herausgeschwenkt ist. Es läßt sich erkennen, daß der Griff 20 über einen Stellmechanismus 10.10 an das Gehäuse 10 angekoppelt ist. Die Funktionsweise des Stellmechanismusses 10.10 wird später unter Bezugnahme auf Fig. 4 näher erläutert.

Zur Festlegung des Griffes 20 im eingeschwenkten Zustand ist ein Riegel 10.7 verwendet, der in einer Riegelaufnahme 10.6 untergebracht ist. Die Riegelaufnahme 10.6 ist an ihrer Außenkontur mit Zentrierungen 10.5 versehen, an denen der Griff 20 im eingeschwenkten Zustand seitlich stabilisiert ist. Hierdurch wird sichergestellt, daß der Griff 20 nicht gewaltsam seitlich abgebogen werden kann.

in der Fig. 3 ist der Schubstangenverschluß bei vollständig ausgeschwenktem Griff 20 gezeigt.

Zur Erläuterung der Funktionsweise des Schubstangenverschlusses wird im folgenden näher auf die Fig. 4 eingegangen. Die Fig. 4 zeigt den Schubstangenverschluß in Seitenansicht und im Schnitt. Der Griff 20 ist an seinem einen Ende über ein Gelenk 10.14 an ein Stellglied 10.15 angeschlossen. Das Gelenk 10.14 bildet eine horizontale Schwenkachse, um die der Griff 20 verschwenkt werden kann. Im Bereich des Gelenkes 10.14 ist auch eine Rückstellfeder 10.13 angeordnet. Die Rückstellfeder 10.13 hält den Griff 20 federvorgespannt, so daß er in seiner ausgeschwenkten Stellung gehalten ist. Die Rückstellfeder 10.13 wirkt also der Einschwenkrichtung des Griffes 20 entgegen. Als weitere Komponente des Stellmechanismus 10.10 ist ein Hebel 10.9 vorgesehen. Der Hebel 10.9 ist an einer Schwenklagerung 10.8 befestigt, die von der Griffmulde 10.4 vorsteht. An dem der Schwenklagerung 10.8 abgekehrten Ende ist der Hebel 10.9 verschwenkbar mit dem Griff 20 verbunden. Hierzu besitzt der Hebel 10.9 ein Langloch 10.12 in dem ein Bolzen des Griffes 20 aufgenommen ist.

Um den Griff 20 in seine eingeschwenkte Stellung zu bewegen, muß dieser mit einer Kraft beaufschlagt werden. Beim Verschwenken des Griffes 20 wird die eingebrachte Kraft über den Stellmechanismus 10.10 in das Stellglied 10.15 umgesetzt, so daß sich dieses linear im Grundgehäuse 10.1 verschieben kann. Der Hebel 10.9 bewirkt dabei eine Umsetzung der eingebrachten Kraft, so daß sich über das Stellglied 10.15 hohe Schließkräfte übertragen lassen. Das Stellglied 10.15 ist mit zwei Halterungen 10.16 versehen. Die Halterungen 10.16 sind vorliegend als Gewindeaufnahmen ausgebildet. Mit diesen Halterungen 10.16 kann das Stellglied 10.15 durch Durchbrüche 32 einer Schranktür 30 hindurch an eine Schubstange 40 angekoppelt werden. Die Schubstange 40 weist zwei Schraubaufnahmen 41 auf, in die Befestigungsschrauben eingeführt und in die Halterungen 10.16 eingeschraubt werden können. Die Durchbrüche 32 sind als Langlöcher ausgebildet. Infolge einer linearen Verschiebung des Stellgliedes 10.15 wird damit auch die Schubstange 40 linear auf der Rückseite der Schranktür 30 verschoben. Die Schubstange 40 ist als Winkelprofil mit zwei rechtwinklig zueinanderstehenden Profilschenkeln ausgebildet. Dabei liegt der eine Profilschenkel auf der Rückseite der Schranktür 30 auf. Der zweite Profilschenkel liegt an einem Rand der Schranktür 30 an. Zur Verriegelung der Schranktür 30 an einem Schaltschrank ist die Schubstange 40 mit Schließelementen 42 ausgestattet, die mit entsprechenden Gegenelementen des Schaltschrankes zusammenarbeiten.

Zur Festlegung des Griffes 20 in der eingeschwenkten Stellung ist der Riegel 10.7 verwendet. Der Riegel 10.7 ist linear verschiebbar in der Riegelaufnahme 10.6 gehalten. Er weist eine Rastaufnahme 10.24 auf, in die ein entsprechend ausgebildeter Rastansatz 20.1 des Griffes 20 einrasten kann. Der Riegel 10.7 ist an ein Übertragungsteil 10.20 angeschlossen, das in dem Ansatzgehäuse 10.2 linear verschiebbar aufgenommen ist. Das Übertragungsteil 10.20 ist ge-gen eine Feder 10.21 vorgespannt gehalten. Die Feder 10.21 bewirkt, daß der Riegel 10.7 in seiner in Fig. 4 dargestellten Raststellung gehalten ist. Beim Einschwenken des Griffes 20 trifft der Rastansatz 20.1 auf eine Auslenkschräge des Riegels 10.7, wodurch dieser entgegen der Federkraft verschoben wird. Im Anschluß an die Auslenkschräge rastet der Rastansatz 20.1 in die Rastaufnahme 10.24 des Riegels ein; der Riegel 10.7 schnappt in seine Ausgangsposition zurück. Zur Aufhebung dieser Verriegelung ist das Übertragungsteil 10.20 an ein Schloß 10.3 angeschlossen. Das Schloß 10.3 ist in dem Ansatzgehäuse 10.2 aufgenommen. Das Schloß kann mit einem Schließelement 50 betätigt werden, so daß das Übertragungsteil 10.20 und mit ihm der Riegel 10.7 verschoben wird. Dabei gibt dann der Riegel 10.7 den Griff 20 frei, so daß dieser in seine ausgeschwenkte Stellung bewegbar ist.

Zur Fixierung des Ansatzgehäuses 10.2 an dem Grundgehäuse 10.1 sind Schraubverbindungen 10.19 verwendet.

In der Fig. 5 ist ein Bausatz gezeigt, mit dem der in den Fig. 1 bis 4 dargestellte Schaltschrankverschluß auf unterschiedliche Benutzeranforderungen angepaßt werden kann. Hierzu sind zwei unterschiedliche Ansatzgehäuse 10.2 verwendet. Eines der Ansatzgehäuse 10.2 dient dabei zur Aufnahme eines Spezial-Schließzylinders (beispielsweise eines Profilhalbzylinders). Das andere Ansatzgehäuse 10.2 kann mit unterschiedlichen Konfigurationen von Schlössern 10.3 individualisiert werden.

Die mittlere Spalte in Fig. 5 zeigt beispielsweise drei unterschiedliche Typen von Schlössern 10.3, die in eigens angefertigten Adapterteilen 10.25 untergebracht sind.

Demgemäß kann als Schloß 10.3 beispielsweise ein Drehzylinderschloß, ein Druckknopf-Schloß oder ein kombiniertes Drehzylinder-Druckknopf-Schloß Verwendung finden. Die Adapterteile 10.25 können mit einheitlichen Schnittstellen an das Ansatzgehäuse 10.2 angeschraubt werden (Befestigungsaufnahme 10.19).

Die in der Fig. 5 dargestellte rechte Spalte zeigt mehrere unterschiedliche Standard-Schlösser 10.3, die jeweils mit einem eigenen Schlüssel bedient werden können. Diese Standard-Schlösser 10.3 weisen einheitliche Befestigungsmittel auf, mit denen sie an einem speziellen Adapterteil 10.25 befestigt werden können. Das Adapterteil 10.25 wiederum kann an das Ansatzgehäuse 10.2 angeschraubt werden. Das Adapterteil 10.25 ist zweiteilig ausgebildet. Es besitzt ein Basisteil, as das Schloß 10.3 aufnimmt und ein Ansatzteil, welches mit der Befestigungsaufnahme 10.19 versehen ist.

## Patentansprüche

1. Schaltschrankverschluß zur Verriegelung einer Schranktür an einem Schaltschrank, mit einem Griff (20), an den über einen Stellmechanismus (10.10) ein Schließmechanismus angekoppelt ist, wobei der Griff (20) an einem an der Außenseite der Schranktür angebrachten Gehäuse (10) gehalten ist, wobei der Griff (20) in seiner Sperrstellung mittels einer Schließeinrichtung gesichert ist, wobei dass das Gehäuse (10) ein Grundgehäuse (10.1) zur verschwenkbaren Lagerung des Griffes (20) und ein mit diesem verbindbares Ansatzgehäuse (10.2) aufweist, und wobei das Ansatzgehäuse (10.2) ein Schloß (10.3) der Schließeinrichtung aufnimmt,
**dadurch gekennzeichnet,**
**dass** das Grundgehäuse (10.1) zusammen mit dem Ansatzgehäuse (10.2) eine Griffmulde (10.4) bildet, in der in seiner Sperrstellung der Griff (20) untergebracht ist.

2. Schaltschrankverschluß nach Anspruch 1,
**dadurch gekennzeichnet,**
**dass** das Schloß (10.3) auswechselbar in dem Ansatzgehäuse (10.2) aufgenommen ist.

3. Schaltschrankverschluß nach Anspruch 1 oder 2,
**dadurch gekennzeichnet,**
**dass** das Schloß (10.3) in einem Adapterteil (10.25) gehalten ist, das mit dem Ansatzgehäuse (10.2) verbindbar ist, und
**dass** das Adapterteil (10.25) eine mechanische Schnittstelle aufweist, in die unterschiedliche Konfigurationen von Schlössern (10.3) einsetzbar sind.

4. Schaltschrankverschluß nach einem der Ansprüche 1 bis 3,
**dadurch gekennzeichnet,**
**dass** das Schloß (10.3) einen Umsetzer (10.18) trägt, der die Stellbewegung des Schlosses (10.3) in ein linear verschiebbares Übertragungsteil (10.20) umsetzt, welches einen Riegel (10.7) zur Verriegelung des Griffes (20) betätigt.

5. Schaltschrankverschluß nach einem der Ansprüche 1 bis 4,
**dadurch gekennzeichnet,**
**dass** in dem Ansatzgehäuse (10.2) ein Zylinderschloß oder ein Druckknopfschloß auswechselbar gehalten ist.

6. Schaltschrankverschluß nach einem der Ansprüche 1 bis 5,
**dadurch gekennzeichnet,**
**dass** der Griff (20) verschwenkbar ist in eine Richtung senkrecht zu der durch die Schranktür (30) gebildeten Ebene,
**dass** der Griff (20) in der eingeschwenkten Stellung mittels des Schlosses (10.3) in Schwenkrichtung blockiert ist und quer zur Schwenkrichtung an dem Grundgehäuse (10.1) formschlüssig gehalten ist.

## Claims

1. Switch-cabinet closure for locking a cabinet door on a switch cabinet, having a handle (20) to which a locking mechanism is coupled via an actuating mechanism (10.10), the handle (20) being retained on a housing (10), which is fitted on the outside of the cabinet door, the handle (20) being secured in its blocking position by means of a locking device, the housing (10) having a basic housing (10.1) for the pivotable mounting of the handle (20) and an extension housing (10.2), which can be connected thereto, and the extension housing (10.2) accommodating a lock (10.3) of the locking device, **characterized in that** the basic housing (10.1) forms, together with the extension housing (10.2), a handle hollow (10.4), in which the handle (20) is accommodated in its blocking position.

2. Switch-cabinet closure according to Claim 1, **characterized in that** the lock (10.3) is accommodated in an exchangeable manner in the extension housing (10.2).

3. Switch-cabinet closure according to Claim 1 or 2, **characterized in that** the lock (10.3) is retained in an adapter part(10.25) which can be connected to the extension housing (10.2), and **in that** the adapter part (10.25) has a mechanical interface into which different configurations of locks (10.3) can be inserted.

4. Switch-cabinet closure according to one of Claims 1 to 3, **characterized in that** the lock (10.3) bears a transfer means (10.18) which transfers the actuating movement of the lock (10.3) to a linearly displaceable transmission part (10.20), which actuates a locking bar (10.7) for the purpose of locking the handle (20).

5. Switch-cabinet closure according to one of Claims 1 to 4, **characterized in that** a cylinder lock or a push-button lock is retained in an exchangeable manner in the extension housing (10.2).

6. Switch-cabinet closure according to one of Claims 1 to 5, **characterized in that** the handle (20) can be pivoted in a direction perpendicular to the plane formed by the cabinet door (30), and **in that**, in the pivoted-in position, the handle (20) is blocked in a pivoting direction by means of the lock (10.3) and is retained in a form-fitting manner on the basic housing (10.1) in a direction transverse to the pivoting direction.

## Revendications

1. Fermeture d'armoire de commutation pour le verrouillage de la porte d'une armoire de commutation, présentant une poignée (20) à laquelle un mécanisme de fermeture est accouplé par l'intermédiaire d'un mécanisme de déplacement (10.10), la poignée (20) étant maintenue sur un caisson (10) installé sur le côté extérieur de la porte de l'armoire, la poignée (20) étant bloquée dans sa position de blocage au moyen d'un dispositif de fermeture, le boîtier (10) présentant un boîtier de base (10.1) pour le montage à pivotement de la poignée (20) et un boîtier appliqué (10.2) qui peut être relié à cette dernière, le boîtier appliqué (10.2) recevant une serrure (10.3) du dispositif de fermeture,
**caractérisée en ce que**
le boîtier de base (10.1) forme avec le boîtier appliqué (10.2) une moulure de poignée (10.4) dans laquelle la poignée (20) se place dans sa position de blocage.

2. Fermeture d'armoire de commutation selon la revendication 1, **caractérisée en ce que** la serrure (10.3) est reçue dans le boîtier appliqué (10.2) de manière à pouvoir être remplacée.

3. Fermeture d'armoire de commutation selon la revendication 1 ou 2, **caractérisée en ce que** la serrure (10.3) est maintenue dans une pièce d'adaptation (10.25) qui peut être reliée au boîtier appliqué (10.2), et **en ce que** la pièce d'adaptation (10.25) présente une interface mécanique dans laquelle différentes configurations de serrure (10.3) peuvent être insérées.

4. Fermeture d'armoire de commutation selon l'une des revendications 1 à 3, **caractérisée en ce que** la serrure (10.3) porte un convertisseur (10.18) qui convertit le déplacement de la serrure (10.3) en une pièce de transmission (10.20) apte à coulisser linéairement et qui actionne un levier (10.7) pour le verrouillage de la poignée (20).

5. Fermeture d'armoire de commutation selon l'une des revendications 1 à 4, **caractérisée en ce qu'**une serrure à cylindre ou une serrure à bouton-poussoir sont maintenues dans le boîtier appliqué (10.2) de manière à pouvoir être remplacées.

6. Fermeture d'armoire de commutation selon l'une des revendications 1 à 5, **caractérisée en ce que** la poignée (20) pivote dans une direction perpendiculaire au plan formé par la porte (30) de l'armoire, et **en ce que** dans sa position rabattue, la poignée (20) est bloquée dans le sens du pivotement au moyen de la serrure (10.3) et est maintenue en correspondance géométrique sur le boîtier de base (10.1) transversalement à la direction de pivotement.
